# EUROPÄISCHE PATENTSCHRIFT

(11) **EP 0 758 855 B1**
(45) Veröffentlichungstag und Bekanntmachung des Hinweises auf die Patenterteilung: **26.05.1999**
(21) Anmeldenummer: 96904740.6
(22) Anmeldetag: 05.03.1996
(51) Int. Cl.: A43B 3/26

(54) **SCHUHSOHLE UND SCHUH MIT EINER DERARTIGEN SCHUHSOHLE**
SHOE SOLE, AND SHOE WITH SUCH A SOLE
SEMELLE DE CHAUSSURE ET CHAUSSURE EQUIPEE DE LADITE SEMELLE

(30) Priorität: 09.03.1995 DE 29503810 U
(43) Veröffentlichungstag der Anmeldung: 26.02.1997
(73) Patentinhaber: PUMA Aktiengesellschaft Rudolf Dassler Sport, 91074 Herzogenaurach (DE)
(72) Erfinder: JUNGKIND, Roland, D-82467 Garmisch-Partenkirchen (DE); SUSSMANN, Reinhold, D-91443 Scheinfeld (DE); WIDMANN, Horst, D-90571 Schwaig (DE)
(74) Vertreter: Hufnagel, Walter, Dipl.-Ing., Dipl.-Wirtsch.-Ing.
(86) Internationale Anmeldenummer: DE9600390
(87) Internationale Veröffentlichungsnummer: WO9628053

(56) Entgegenhaltungen:
- DE-C- 59 317
- DE-C- 189 777
- US-A- 2 815 588
- US-A- 4 944 099
- US-A- 5 425 186

## Beschreibung

Die vorliegende Erfindung bezieht sich auf eine Schuhsohle gemäß dem Oberbegriff des Anspruchs 1 und auf einen Schuh mit einer derartigen Schuhsohle.

Eine Schuhsohle gemäß dem Oberbegriff des Anspruchs 1 ist aus der DE-PS 189777 bekannt. Diese Schuhsohle dient dazu, die Schuhgröße in einem begrenzten Bereich einstellen zu können. Dort erstreckt sich die Vordersohle mit einem an den Gelenkbereich anschließenden Abschnitt bis in die hintere Hälfte des mit einem Schlitz versehenen Absatzes. Am Ende des hinteren Abschnitts der Vordersohle ist in einer Bohrung eine Gewindehülse angebracht. In diese ist eine Einstellspindel eingeschraubt, die sich von einer Öffnung an der Absatzhinterkante aus in die Bohrung der Vordersohle hinein bis etwa zum Absatzfrontbereich erstreckt.

Die Einstellspindel ragt über die Absatzhinterkante hinaus. Sie besitzt im Bereich der hinteren Absatzwand eine Ringnut, in die eine in der Absatzwand eingesetzte Führungplatte eingreift. Mittels der Führungsplatte und der Ringnut der Einstellspindel ist diese in der Absatzwand drehbar und unverschiebbar gelagert. Beim Drehen der Einstellspindel über einen über die Absatzhinterkante überstehenden Kopf wird der hintere Abschnitt der Vordersohle je nach Drehrichtung in den Absatz hineingezogen oder aus diesem herausgeschoben. Dadurch kann die Größe des Schuhes kontinuierlich verstellt werden.

Beim Laufen wird bekanntlich der Absatz an dessen Hinterkante mit dem größten Auftrittsdruck belastet. Es entsteht daher dort eine hohe Belastung des Absatzmaterials im Bereich der Führungsplatte. Dadurch wird die den ganzen Absatz durchziehende Einstellspindel beim Auftreten, insbesondere im hinteren Bereich, sehr stark auf Biegung belastet. Der Gelenkbereich der Vordersohle ist bei dieser Sohlenausführung nicht dehnbar ausgestaltet.

Mit der vorliegenden Erfindung soll die Aufgabe gelöst werden, eine Schuhsohle der genannten Art derart weiterzubilden, daß das Absatzmaterial an der Hinterkante nicht mehr so stark druckbelastet und auf die Einstellspindel kein oder nur noch ein vernachlässigbares Biegemoment ausgeübt wird.

Gelöst wird diese Aufgabe durch die Merkmale des Anspruchs 1.

Gemäß der Erfindung kann in der kleinsten einstellbaren Schuhgröße der Kopf der Einstellspindel von innen praktisch unmittelbar an dem hinteren Widerlager anliegen, so daß der Absatz nicht von der Einstellspindel durchsetzt ist und wie ein üblicher Absatz funktioniert. In der größten einstellbaren Schuhgröße ragt die Einstellspindel maximal etwa bis zu 2/3 nach hinten in den Absatz hinein. Es tritt aber auch hierbei keine hohe Belastung des Absatzmaterials im Bereich der hinteren Absatzkante auf, so daß der Materialverschleiß dort gegenüber der aus der DE-PS 189777 bekannten Anordnung stark vermindert ist.

Weitere vorteilhafte Einzelheiten der Erfindung sind in den Unteransprüchen angegeben und werden nachfolgend anhand der in der Zeichnung dargestellten Ausführungsbeispiele näher beschrieben. Es zeigen:
- Fig. 1: einen hinteren Sohlenabschnitt mit dem Gelenkbereich von der Seite gesehen,
- Fig. 2, 3 und 4: je eine Seitenansicht gemäß dem Schnitt I-I der Fig. 5,
- Fig. 5: eine Draufsicht auf den Sohlenabschnitt der Fig. 1 bis 4,
- Fig. 6: eine Ansicht gemäß dem Schnitt II-II der Fig. 5,
- Fig. 7: eine Seitenansicht eines Sohlenabschnittes mit angebrachtem oder integriertem seitlichen Schaftabschnitt gemäß dem Schnitt III-III der Fig. 8,
- Fig. 8: eine Draufsicht auf den Sohlenabschnitt gemäß Fig. 7,
- Fig. 9: eine Ansicht gemäß dem Schnitt IV-IV der Fig. 8, die
- Fig. 10a bis 10f: mögliche Querschnittsformen des Gelenkabschnitts und die
- Fig. 11 bis 16: Ausführungsbeispiele mit im Gelenkabschnitt vorgesehener Druckfeder bzw. Druckfedern.

In den Fig. 1 bis 6 ist mit 1 eine Schuhsohle bezeichnet, die aus einer Vordersohle oder aus einem Vordersohlenabschnitt 2, einer Hintersohle oder aus einem Hintersohlenabschnitt 3 und aus einem Gelenkabschnitt 4 besteht. Der Gelenkabschnitt 4 erstreckt sich über oder annähernd über den Gelenkbereich 4'.

Die einzelnen Sohlenabschnitte 2, 3, 4 können aus einem einheitlichen, homogenen Bauteil, z.B. aus einem einzigen Form- oder Spritzteil bestehen oder der Gelenkabschnitt 4 kann einerseits am hinteren Endbereich 5 der Vordersohle 2 und andererseits am Frontbereich 6 der Hintersohle 3 befestigt, z.B. angenäht und/oder angeklebt oder - auch unter Verwendung eines anderen Materials als das der Vorder- und/oder Hintersohlenabschnitte 2, 3 - angeformt sein.

Im Endbereich 5 der Vordersohle 2 sowie im Frontbereich 6 der Hintersohle 3 ist je ein Widerlager 7 bzw. 8 vorgesehen, die jeweils mit der Schuhsohle 1 oder mit den betreffenden Abschnitten 2, 3 eine bauliche Einheit bilden oder an dieser bzw. diesen befestigt, beispielsweise angeklebt, angeformt oder anderweitig miteinander verbunden sind. Die Widerlager 7, 8 können aus einem insbesondere stabileren Material als die anderen Schuhsohlenteile 2, 3, 4 hergestellt sein.

Im hinteren Widerlager 8, das beispielsweise durch eine Aussparung 9 in einem Block gebildet ist, ist eine Mutternscheibe 10 oder ein Steg mit einer Gewindebohrung eingesetzt. In diese Gewindebohrung ist ein als Gewindebolzen ausgebildetes Stellmittel 11 mit seinem hinteren Gewindeabschnitt 11.1 von der Rückwand 12 des Fersenteils 13 oder eines Absatzes durch eine dort vorgesehene Aussparung 14 oder durch einen Schlitz, eingeschraubt. Wie anhand der Fig. 2 ersichtlich, ragt der Kopf des Stellmittels 11 bei kleinster Schuhgrößeneinstellung vom Widerlager 8 aus etwa 2/3 in den Absatz 3 hinein. Bei größter Einstellung der Schuhgröße kann der Kopf am Widerlager 8 anliegen und ragt daher praktisch nicht mehr in den Absatz hinein. Beim Auftreten wird also der Absatz in diesem Zustand wie ein üblicher Absatz belastet.

Das nach vorn ragende Ende 15 des Stellmittels 11 greift in ein in Richtung des Stellmittels 11 verlaufendes, hinten offenes Sackloch 16 des vorderen Widerlagers 7 ein.

Der Gelenkabschnitt 4 des Ausführungsbeispiels gemäß den Fig. 1 bis 4 ist durch eine wellenförmig gefaltete Bahn gebildet, deren Wellenberge 17 und Wellentäler 18 quer zur Sohlenlängsachse 19, insbesondere senkrecht oder etwa senkrecht zu dieser verlaufen. Diese Form ist üblicherweise aber nicht durch Faltung gebildet, sondern wird unmittelbar, beispielsweise durch einen Spritz- oder Spritzgießprozeß, in dieser Form hergestellt.

Vorzugsweise verläuft das Stellmittel 11 in oder etwa in Richtung der Längsachse 19 der Schuhsohle 1. Das Stellmittel 11 ist durch Öffnungen 20 der einzelnen durch die Faltung gebildeten Wandteile 21 des Gelenkabschnitts 4 hindurchgesteckt.

Die Sohlenabschnitte 2, 3 und 4 bestehen bevorzugt aus elastisch nachgiebigem oder federndem Material. Beim Ausführungsbeispiel gemäß den Fig. 1 bis 3 ist der Gelenkabschnitt 4 derart geformt, daß er eine Minimallänge einnimmt, in der das Stellmittel 11, beispielsweise ohne Druckbelastung, eingreift. Diese Lage zeigen die Fig. 1 und 2.

Wird das Stellmittel 11 durch Drehen weiter in die Mutternscheibe 10 hineingeschraubt, also in der Zeichenebene nach links verstellt, dann drückt das freie Ende 15 des Stellmittels 11 gegen den Boden des Sackloches 16 im Widerlager 7. Dadurch wird dieses Widerlager 7 vom Widerlager 8 wegbewegt und dadurch der Gelenkabschnitt 4 gedehnt. Somit wird auch der Gelenkbereich 4' verlängert und die gesamte Schuhsohlenlänge vergrößert. Dieser vergrößerte Fall ist in der Fig. 3 dargestellt.

Durch Zurückschrauben des Stellmittels 11, beispielsweise in die Ausgangslage, nimmt der Gelenkabschnitt 4 infolge seines materialbedingten Rückstellmoments wieder seine ursprüngliche Form und Lage ein.

Auf diese Weise kann eine Schuhsohle 1 und ein mit dieser versehener Schuh sehr einfach und schnell auf unterschiedliche Größen und/oder sonstige Bedürfnisse des Fußes eingestellt werden.

Bei dem in Fig. 4 dargestellten Ausführungsbeispiel ist das freie Ende 15 des Stellmittels 11 durch eine Bohrung 16' des Widerlagers 7 hindurchgesteckt. Es ist in der Bohrung 16' mittels einer an einem Absatz 22 des Stellmittels 11 anliegenden inneren Druckscheibe 23 und einer außen aufgebrachten und durch einen Nietkopf 24 gesicherten Zugscheibe 25 verdrehbar, jedoch axial unverschiebbar im Widerlager 7 gelagert. Auf diese Weise kann beim Drehen des Stellmittels 11 je nach der gewählten Drehrichtung die Länge des Gelenkabschnitts 4 bzw. des Gelenkbereichs 4' verkürzt oder verlängert werden.

Durch Weglassen der Druckscheibe 23 kann eine Ausführung erhalten werden, bei der der Gelenkabschnitt 4 nur auf Zug belastet und so nur in Richtung einer Verkürzung bewegt wird. Die Rückstellung erfolgt wieder durch die Rückstellkraft des Materials, wenn das Stellmittel 11 in Richtung Verlängerung des Gelenkabschnitts 4 gedreht wird.

Die Öffnungen 20 in den Wandteilen 21 sind bevorzugt, wie in Fig. 6 dargestellt, als von oben nach unten sich erstreckende Langlöcher ausgebildet. Hierdurch kann das Material des Gelenkabschnitts 4 beim Laufen nach oben und unten ausweichen. Dadurch wird eine Beschädigung oder ein vorzeitiger Verschleiß des Gelenkabschnitts 4 vermieden.

Gemäß einer vorteilhaften Ausgestaltung der Erfindung kann in beiden Widerlagern 7 und 8 je eine Gewindeführung, wie anhand der Fig. 1 bis 3 beschrieben und gezeigt, vorgesehen sein. Dabei sind die beiden Gewinde gegenläufig zueinander ausgeführt, so daß bei Drehung des Stellmittels 11 in einer Richtung die beiden Widerlager 7, 8 jeweils in zueinander entgegengesetzten Richtungen bewegt werden. Dadurch kann ebenfalls in einfacher Weise ein Druck- oder Dehneffekt erzielt und damit die Schuhverkürzung oder -verlängerung eingestellt werden.

Um das Stellmittel 11 verstellen zu können, ist der Endbereich 11.1 mit einem Kopf 26 und einem an seiner Stirnseite angebrachten Schlitz 27 versehen. Hierdurch kann das Stellmittel 11 durch die Aussparung 14 mit einem Werkzeug, beispielsweise mit einem Schraubendreher, verstellt werden. Anstelle des Schlitzes 27 kann auch ein Kreuzschlitz oder ein Innenmehrkant vorgesehen sein. Der Kopf 26 kann auch einen Außenmehrkant besitzen oder das Stellmittel 11 kann insgesamt oder wenigstens im Endbereich 11.1 als Mehrkant ausgebildet sein.

Anstelle des in den Fig. 1 bis 6 dargestellten gewellten Gelenkabschnitts 4 kann, gegebenenfalls zusätzlich zu diesem, unter dem Stellmittel 11 bzw. unter dem Gelenkabschnitt 4, gegebenenfalls auch zusätzlich über diesem, je eine in Fig. 3 gestrichelt eingezeichnete Membran 28, 29 oder je eine dehnbare Platte vorgesehen sein.

Vorzugsweise ist bzw. sind der Gelenkabschnitt 4 und/oder die untere Membran 28 derart ausgebildet und gegenüber der Sohlenlauffläche 30 so weit vertieft angeordnet, daß beim Auftreten auf einen ebenen Boden diese Teile keinen Bodenkontakt haben. Zweckmäßig ist die Vertiefung so gewählt, daß der Bodenabstand ohne Belastung etwa 1 mm bis 8 mm, vorzugsweise etwa 2 mm bis 5 mm, beträgt.

Die Schuhsohle 1 kann zusammen mit der Lauffläche 30 aus einem einzigen homogenen Form- oder Spritzteil bestehen. Jedoch kann auch die Lauffläche 30 durch Anformen oder Ankleben einer Sohlenplatte 31 bzw. Absatzplatte 32, gegebenenfalls auch aus abriebfesterem Material als das der Sohlenabschnitte 2, 3, 4, gebildet sein.

Gemäß einer weiteren vorteilhaften Ausgestaltung der Erfindung kann gemäß den Fig. 7 bis 9 im Gelenkbereich 4' beidseitig je ein nach oben ragender und vorzugsweise nach vorn geneigter Schaftabschnitt 33, 34 angebracht, z.B. angeformt, angeklebt, angenäht oder angeschweißt sein. Gegebenenfalls können die Schaftabschnitte 33, 34 die Schenkel eines U-förmigen Formteils 35 sein, dessen Basis 36 sich über dem Gelenkbereich 4' bzw. dem Gelenkabschnitt 4 erstreckt. Das Formteil 35 kann dort angeformt oder auf dem Gelenkabschnitt 4 aufgeklebt oder anderweitig damit verbunden sein.

Die Schaftabschnitte 33, 34 und eventuell auch die Basis 36 des Formteils 35 bestehen aus einem elastisch nachgiebigen und dehnbaren Material, so daß sie Längendehnungen oder Verkürzungen des Gelenkabschnitts 4 mitmachen können. Anstelle oder zusätzlich zu der Ausbildung aus elastisch nachgiebigem Material können die Schaftabschnitte 33, 34 und die Basis 36 ähnlich oder genau so geformt sein, wie der Gelenkabschnitt 4, wobei z.B. Wellenberge 37 und Wellentäler 38 bei den Schaftabschnitten 33, 34 nach oben und bei der Basis 36 entsprechend verlaufen, wie beim Gelenkabschnitt 4.

In den Fig. 10a bis 10f sind schematisch verschiedene weitere Ausführungen des Gelenkabschnitts 4 dargestellt. In der Regel ist die Wellung enger als dargestellt ausgebildet, damit ein großer Bereich für eine Längenänderung ohne starke Belastung des Materials möglich ist.

Bevorzugt besitzen die Schaftabschnitte 33, 34 und eventuell auch die Basis 36 Randstreifen 39, mit denen das Obermaterial eines Schuhes vernäht, verklebt, verschweißt oder anderweitig damit verbunden werden kann.

An den Schaftabschnitten 33, 34 können, vorzugsweise im oberen Endbereich 40, Mittel zum Führen und Halten eines Spannelements, z.B. eines Schnürsenkels, angebracht oder angeformt sein. Dies können Haken, Ösen, Umlenkelemente, Kanäle oder dgl. sein.

Ein mit der erfindungsgemäßen Schuhsohle 1 ausgerüsteter Schuh besitzt in an sich bekannter Weise eine Brand- und/oder Zwischensohle und/oder eine Einlege- bzw. Innensohle 5. Das Obermaterial ist mit der Schuhsohle 1 fest verbunden, z.B. angeklebt oder angeformt. Das Obermaterial wird im Gelenkbereich 4' mit seitlichen Aussparungen versehen, in die die Schaftabschnitte 33, 34 einsetzbar sind und mit ihren Randstreifen 39 mit dem Obermaterial fest verbunden werden können. Das Obermaterial ist im Ristbereich des Schuhes oben oder seitlich offen und an den Materialrändern mit Befestigungs- oder/und Halteelementen für ein Spannband versehen. Zweckmäßig sind diese Teile an die Art und Anordnung derjenigen an den Schaftteilen 33, 34 angepaßt.

Das oder die bei der vorliegenden Erfindung zum Einsatz gelangenden Stellmittel 11 ist bzw. sind so ausgebildet, daß die Länge der Sohle um 1 cm bis zu 4 cm, insbesondere etwa um 1 cm bis 3 cm, veränderbar ist. Bevorzugt ist das Stellmittel 11 von der Rückseite 12 des Fersenteils 13 aus direkt oder über ein Werkzeug verstellbar.

Bei den in den Fig. 11 bis 16 dargestellten Ausführungsbeispielen ist im Gelenkabschnitt 4 eine Druckfeder 41 vorgesehen, die durch das Stellmittel 11 auf unterschiedliche Vorspannungen einstellbar ist, indem der Gelenkabschnitt 4 durch Einschrauben des Stellmittels 11 verkürzt wird. Bei dieser Ausführung liegt der Kopf 26 des Stellmittels 11 immer von innen am hinteren Widerlager 8 an. Es ragt daher kein Abschnitt des Stellmittels 11 in den Absatz 3 hinein. Der Absatz 3 wird daher bei der Benutzung wie ein üblicher Absatz belastet.

Die bevorzugt als Schraubenfeder ausgebildete Druckfeder 41 ist gemäß den Fig. 11 bis 13 durch die erweiterten Öffnungen 20 des Gelenkabschnitts 4 eingesetzt. Sie ist über das Stellmittel 11 geschoben und durch dieses gegen seitliches Ausweichen gesichert. Die Druckfeder 41 stützt sich von innen an den Widerlagern 7, 8 ab. Die Fig. 11 und 12 zeigen die Einstellung bei verkürztem Gelenkabschnitt 4. Wird das Stellmittel 11 herausgeschraubt, so drückt die Druckfeder 41 den Gelenkabschnitt 4 auseinander in eine durch das Stellmittel 11 begrenzte Länge. Wie ersichtlich, ist hierbei das Stellmittel 11 immer nur auf Zug belastet. Dadurch kann der Querschnitt desselben gegenüber den oben beschriebenen Ausführungen wesentlich dünner gemacht werden. Dies ermöglicht die Ausbildung des Stellmittels 11 so, daß es Biegebewegungen des Gelenkabschnittes 4 mitmachen kann.

Anstelle der über dem Stellmittel 11 angeordneten Druckfeder 41 - oder zusätzlich zu dieser - kann bzw. können eine oder mehrere Druckfeder(n) 41 seitlich neben dem Stellmittel 11 im Gelenkabschnitt 4 angeordnet sein. Eine derartige Ausführung ist in den Fig. 14 bis 16 dargestellt.

In Fig. 14 ist eine Druckfeder 41 neben dem Stellmittel 11 angeordnet, indem der Gelenkabschnitt 4 neben dem Stellmittel 11 weitere Öffnungen 20.1 aufweist, in die die Druckfeder 41 eingesetzt ist und sich an den Widerlagern 7, 8 abstützt. Das Einsetzen der Druckfeder 41 kann so erfolgen, daß der Gelenkabschnitt 4 im letzten Glied nach oben gebogen und dann die Druckfeder 41 eingesetzt wird und anschließend der Gelenkabschnitt 4 durch seine Eigenelastizität in seine Normallage zurückkehrt. Die Darstellung zeigt die zusammengedrückte Einstellung, also eine "kleine Schuhgröße".

Bei dem in den Fig. 15 und 16 dargestellten Ausführungsbeispiel ist die Druckfeder 41 von einem Stab 42, insbesondere einem federnd elastischen Stab, durchsetzt. Dieser verhindert ein Ausweichen der Druckfeder 41 vor allem im stark gespannten Zustand. Der Stab 42 ist im Widerlager 8 fest gehalten, indem er mit einem Kopf 43 in eine entsprechende Aussparung 44 des Widerlagers 8 eingesetzt ist. Im anderen Widerlager 7 ist das Stabende 42.1 in einer Bohrung 45 verschiebbar gelagert. Die Fig. 15 zeigt den zusammengedrückten und die Fig. 16 einen entspannteren Zustand der Druckfeder 41.

Anstelle eines Stabes 42 kann auch eine die Druckfeder 41 umgebende Hülse vorgesehen werden, die die Dehnungen mitmachen kann. Beispielsweise kann dies ein Wellrohr oder es können dies auch teleskopartig ineinanderschiebbare Rohrabschnitte sein.

## Patentansprüche

1. Schuhsohle(1) mit einem im Gelenkbereich (4') zwischen der Vordersohle (2) und der Hintersohle (3) längsdehnbar ausgebildeten Gelenkabschnitt (4) und einem nach Art einer Einstellspindel ausgebildeten, in oder etwa in Richtung der Sohlenlängsachse (19) verlaufenden Stellmittel (11), das zwischen einem im Endbereich der Vordersohle (2) vorgesehenen vorderen Widerlager (7) und einem in der Hintersohle (3) oder im Absatz vorgesehenen hinteren Widerlager (8) derart verstellbar angeordnet ist, daß in der einen Drehrichtung des Stellmittels (11) die Vorder- und Hintersohle (2, 3) bzw. der Absatz aufeinander zubewegbar und in der anderen Drehrichtung des Stellmittels (11) diese Sohlenteile voneinander wegbewegbar sind, dadurch gekennzeichnet, daß ein oder mehrere Stellmittel (11) vorgesehen ist bzw. sind und jeweils das hintere Widerlager (8) ausschließlich im Frontbereich (6) der Hintersohle (3) bzw. des Absatzes angebracht ist und daß der längsdehnbare Gelenkabschnitt (4) der Schuhsohle (1) zwischen dem bzw. den vorderen und dem bzw. den hinteren Widerlager(n) (7, 8) vorgesehen ist.

2. Schuhsohle nach Anspruch 1, dadurch gekennzeichnet, daß das zumindest eine Stellmittel (11) aus einem Zug- und/oder Druckstab besteht, der mit je einem Endbereich (11.1, 15) jeweils mit einem Widerlager (7 bzw. 8) in kraftschlüssiger Verbindung steht.

3. Schuhsohle nach Anspruch 1 oder 2, dadurch gekennzeichnet, daß das zumindest eine Stellmittel (11) in beiden Widerlagern (7, 8) mittels einer Gewinde- oder Schraubverbindung drehbar und längsverstellbar gehaltert ist und die beiden Gewinde zueinander gegenläufig ausgebildet sind.

4. Schuhsohle nach einem der Ansprüche 1 bis 3, dadurch gekennzeichnet, daß das zumindest eine Stellmittel (11) sich höchstens über etwa 2/3 der Länge der Hintersohle (3) bzw. des Absatzes nach hinten erstreckt und über ein Werkzeug von außen über eine Öffnung (14) der Sohle (1) verstellbar ist.

5. Schuhsohle nach Anspruch 4, dadurch gekennzeichnet, daß das zumindest eine Stellmittel (11) einen über das Werkzeug von außen betätigbaren Kopf (26) mit einem Schlitz (27), Kreuzschlitz oder Innenmehrkant aufweist oder daß der Kopf (26) oder der Endbereich (11.1) des Stellmittels (11) als Außenmehrkant ausgebildet ist.

6. Schuhsohle nach einem der Ansprüche 1 bis 5, dadurch gekennzeichnet, daß in einem Widerlager (8) ein Gewinde oder Mutternteil (10) vorgesehen ist und das Stellmittel (11) wenigstens mit seinem Endbereich (11.1) mit einem passenden Gewinde oder Gewindeabschnitt versehen ist und daß der andere Endbereich (15) im anderen Widerlager (7) auf Zug und/oder Druck belastbar gehaltert ist.

7. Schuhsohle nach einem der Ansprüche 1 bis 6, dadurch gekennzeichnet, daß der Gelenkabschnitt (4) Wellen-, Zick-Zack- oder Mäanderform aufweist und die Wellenberge (17) sowie die Wellentäler (18) quer, insbesondee senkrecht oder etwa senkrecht, zur Sohlenlängsachse (19) verlaufen.

8. Schuhsohle nach Anspruch 7, dadurch gekennzeichnet, daß der Gelenkabschnitt (4) aus hartelastischem, federnd nachgiebigem Material besteht.

9. Schuhsohle nach einem der Ansprüche 1 bis 8, dadurch gekennzeichnet, daß das zumindest eine Stellmittel (11) über einer die Sohle (1) unten abschließenden, elastisch dehnbaren Membran (28) oder Platte vorgesehen ist.

10. Schuhsohle nach einem der Ansprüche 1 bis 9, dadurch gekennzeichnet, daß über dem zumindest einen Stellmittel (11) eine die Sohle (1) bzw. den Gelenkbereich (4') nach oben abschließende, elastisch dehnbare Membran (29) oder Platte vorgesehen ist.

11. Schuhsohle nach einem der Ansprüche 1 bis 10, dadurch gekennzeichnet, daß im Gelenkbereich (4') seitlich nach oben abstehende Schaftabschnitte (33, 34) vorgesehen und diese derart geformt sind und/oder aus einem solchen Material bestehen, daß die Schaftabschnitte (33, 34) entsprechend der Längeneinstellung des Gelenkbereiches (4') bzw. des Gelenkabschnitts (4) dehnbar bzw. zusammendrückbar sind.

12. Schuhsohle nach Anspruch 11, dadurch gekennzeichnet, daß die Schaftabschnitte (33, 34) die Schenkel eines U-förmigen Formteils (35) bilden, dessen Basis (36) auf dem Gelenkabschnitt (4) bzw. der oberen Membran (29) befestigt ist.

13. Schuhsohle nach Anspruch 11 oder 12, dadurch gekennzeichnet, daß die Schaftabschnitte (33, 34) und ggf. auch die Basis (36) die gleiche oder im wesentlichen die gleiche Querschnittsform aufweisen wie der Gelenkabschnitt(4).

14. Schuhsohle nach einem der Ansprüche 11 bis 13, dadurch gekennzeichnet, daß die Schaftabschnitte (33, 34) vom Gelenkbereich (4') aus schräg nach vorn gerichtet sind.

15. Schuhsohle nach einem der Ansprüche 11 bis 14, dadurch gekennzeichnet, daß die Schaftabschnitte (33, 34) und ggf. die Basis (36) Randstreifen (39) aufweisen, mit denen sie mit einem Schaftmaterial oder Obermaterial eines Schuhes fest verbindbar, z.B. vernähbar und/oder verklebbar und/oder vernietbar sind.

16. Schuhsohle nach einem der Ansprüche 1 bis 15, dadurch gekennzeichnet, daß der Gelenkabschnitt (4) von einer insbesondere als Schraubenfeder ausgebildeten Druckfeder (41) durchsetzt ist, die sich an den Widerlagern (7, 8) abstützt.

17. Schuhsohle nach Anspruch 16, dadurch gekennzeichnet, daß die Druckfeder (41) das Stellmittel (11) umgibt.

18. Schuhsohle nach Anspruch 16 oder 17, dadurch gekennzeichnet, daß auf einer oder auf beiden Seiten des Stellmittels (11) wenigstens eine Druckfeder (41) vorgesehen ist.

19. Schuhsohle nach Anspruch 18, dadurch gekennzeichnet, daß die Druckfeder(n) (41) von einem Stab (42) bzw. von Stäben (42) durchsetzt ist bzw. sind, der bzw. die mit einem Ende (43) in einem der Widerlager (7 bzw. 8) fest angeordnet und im anderen Widerlager (8 bzw. 7) verschiebbar gelagert ist bzw. sind.

20. Schuh mit einer Schuhsohle nach einem der Ansprüche 1 bis 19, dadurch gekennzeichnet, daß das Obermaterial des Schuhes mit der Sohle (1) fest verbunden ist, daß in an sich bekannter Weise eine Brand- und/oder eine Zwischensohle und/oder eine Einlage eingebracht sind, daß das Obermaterial im Gelenkbereich (4') ausgeschnitten ist und dort mit den seitlich zugeordneten Schaftabschnitten (33, 34) der Sohle (1) fest verbunden ist, und daß das Obermaterial im Ristbereieh seitlich oder oben offen ist und die dort vorhandenen freien Endbereiche der seitlichen Obermaterial-Schaftteile mit Befestigungs- und/oder Halteelementen für ein Spannband versehen sind, die in ihrer Art denjenigen der Schaftabschnitte (33, 34) ähnlich oder gleich sind.

## Claims

1. A sole (1) for footwear, having in the hinge region (4') between the front sole (2) and rear sole (3) a hinge section (4) which has been made extensible in length, and a means of adjustment (11) made after the style of a betting-spindle running in or nearly in the direction of the longitudinal axis (19) of the sole and arranged between a front abutment (7) provided in the the end region of the front solo (2) and a rear abutment (8) provided in the rear sole (3) or the heel, to be adjustable in such a way that in the one direction of rotation of the means of adjustment (11) the front and rear soles (2, 3) or the heel may be moved towards one another and in the other direction of rotation of the means of adjustment (11) these parts of the sole may be moved apart,
characterized in that
one or more means of adjustment (11) are provided and in any case the rear abutment (8) is fitted exclusively in the front region (6) of the rear sole (3) or heel and that the hinge section (4) of the sole (1) for footwear, which is made extensible in length, is provided between the front and rear abutments (7, 8).

2. A sole for footwear as in Claim 1, characterized in that at least one means of adjustment (11) consists of one pullrod and/or pushrod each of which is frictionally connected by one end region (11.1, 15) to an abutment (7 resp. 8).

3. A sole for footwear as in Claim 1 or 2, characterized in that at least one means of adjustment (11) is mounted to be able to turn and be adjustable for length in the pair of abutments (7, 8) by means of a thread or screw connection and the two threads are made on opposite hands to one another.

4. A sole for footwear as in one of the Claims 1 to 3, characterized in that at least one means of adjustment (11) extends towards the rear over at most about 2/3 of the length of the rear sole (3) or heel and is adjustable by a tool from outside via an opening (14) in the sole (1).

5. A sole for footwear as in Claim 4, characterized in that at least one means of adjustment (11) exhibits a head (26) actuable by the tool from outside, having a slot (27), cross-slot or inner polygon or that the head (26) or the end region (11.1) of the means of adjustment (11) is made an outer polygon.

6. A sole for footwear as in one of the Claims 1 to 5, characterized in that in one abutment (8) a thread or nut part (10) is provided and the means of adjustment (11) is provided at least at its end region (11.1) with a matching thread or portion of thread and that the other end region (15) is mounted in the other abutment (7) to be loadable in tension and/or compression.

7. A sole for footwear as in one of the Claims 1 to 6, characterized in that the hinge portion (4) exhibits the shape of waves, zigzags or meanders and the tips (17) as well as the troughs (18) of the waves run across, especially perpendicular or nearly perpendicular to the longitudinal axis (19) of the sole.

8. A sole for footwear as in Claim 7, characterized in that the hinge portion (4) consists of hard elastic, springily yielding material.

9. A sole for footwear as in one of the Claims 1 to 8, characterized in that at least one means of adjustment (11) is provided over an elastically extensible membrane (28) or plate which closes off the sole (1) underneath.

10. A sole for footwear as in one of the Claims 1 to 9, characterized in that an elastically extensible membrane (29) or plate is provided over the at least one means of adjustment (11), closing off the sole (1) or hinge region (4') across the top.

11. A sole for footwear as in one of the Claims 1 to 10, characterized in that in the hinge region (4') portions of upper (33, 34) are provided which stand up at the sides and are moulded in such a way and/or consist of a material such that the portions of upper (33, 34) may be extended or compressed to correspond with the length setting of the hinge region (4') or of the hinge portion (4).

12. A sole for footwear as in Claim 11, characterized in that the portions of upper (33, 34) form the arms of a U-shaped moulding (35) the base (36) of which is fastened to the hinge portion (4) or the upper membrane (29).

13. A sole for footwear as in Claim 11 or 12, characterized in that the portions of upper (33, 34) and if necessary also the base (36) exhibit the same or essentially the same cross-sectional shape as the hinge portion (4).

14. A sole for footwear as in one of the Claims 11 to 13, characterized in that the portions of upper (33, 34) are directed forwards on a slant from the hinge region (4').

15. A sole for footwear as in one of the Claims 11 to 14, characterized in that the portions of upper (33, 34) and if necessary the base (36) exhibit edge strips (39) by which they may be connected, e.g., stitched, and/or glued and/or rivetted to an upper material or a material of the upper part of footwear.

16. A sole for footwear as in one of the Claims 1 to 15, characterized in that the hinge portion (4) is traversed by a compression spring formed especially as a spiral spring (41) which bears against the abutments (7, 8).

17. A sole for footwear as in Claim 16, characterized in that the compression spring (41) surrounds the means of adjustment (11).

18. A sole for footwear as in Claim 16 or 17, characterized in that at least one compression spring (41) is provided on one or both sides of the means of adjustment (11).

19. A sole for footwear as in Claim 18, characterized in that the compression spring(s) (41) has/have passing through them a rod or rods (42) which is/are arranged fixed by one end (43) in one of the abutments (7 or 8) and supported to he able to shift in the other abutment (8 or 7).

20. Footwear having a sole as in one of the Claims 1 to 19, characterized in that the upper material of the footwear is connected firmly to the sole (1), that in a manner in itself known an insole and/or an intersole and/or an inlay are introduced, that in the hinge region (4') the upper material is out away and there connected firmly to the sole (1) by the associated portions of upper (33, 34) at the side, and that in the instep region the upper material is open at the side or on top, and the free end regions of the upper material-parts of the upper at the sides are provided with fastener and/or retainer elements for a tightener strap, which in style are similar to or the same as those of the portions of upper (33, 34).

## Revendications

1. Semelle de chaussure (1) comprenant un segment articulé (4) extensible dans la zone d'articulation (4') entre la semelle avant (2) et la semelle arrière (3), ainsi qu'un moyen de réglage (11) en forme de broche de réglage dirigée dans la direction de l'axe longitudinal (19) de la semelle ou sensiblement dans cette direction,
- ce moyen de réglage étant monté réglable entre un appui avant (7) prévu dans la zone d'extrémité de la semelle avant (2) et un appui arrière (8) prévu dans la semelle arrière (3) ou le talon, de façon que, pour un sens de rotation du moyen de réglage (11), la semelle avant et la semelle arrière (2, 3) ou le talon se rapprochent et que, pour l'autre sens de rotation du moyen de réglage (11), ces parties de semelle s'écartent,
caractérisée en ce que
- la semelle comporte un ou plusieurs moyens de réglage (11) et chaque fois l'appui arrière (8) se trouve exclusivement dans la zone frontale (6) de la semelle arrière (3) ou du talon et,
- le segment articulé (4) extensible, de la semelle de chaussure (1) se trouve entre le ou les appuis avant et arrière (7, 8).

2. Semelle de chaussure selon la revendication 1,
caractérisée par
au moins un moyen de réglage (11) formé d'une tige de traction et/ou de poussée qui est reliée par une liaison par la force avec chaque zone d'extrémité (11.1, 15), chaque fois avec un appui (7, 8).

3. Semelle de chaussure selon la revendication 1 ou 2,
caractérisée en ce qu'
au moins un moyen de réglage (11) est tenu à rotation et réglable longitudinalement dans les deux appuis (7, 8) à l'aide d'une liaison à filetage ou à vis, les deux filetages étant de sens opposés.

4. Semelle de chaussure selon l'une des revendications 1 à 3,
caractérisée en ce qu'
au moins un moyen de réglage (11) s'étend vers l'arrière sur au plus de 2/3 de la longueur de la semelle arrière (3) ou du talon et il est réglable de l'extérieur à travers une ouverture (14) de la semelle (1), à l'aide d'un outil.

5. Semelle de chaussure selon la revendication 4,
caractérisée en ce que
le moyen de réglage (11) comporte une tête (26) qui s'actionne de l'extérieur avec un outil, comporte une fente (27), une fente en croix ou un logement à plusieurs pans, et la tête (26), sous la zone d'extrémité (11.1) du moyen de réglage (11), est réalisée sous la forme d'un multi-pan extérieur.

6. Semelle de chaussure selon l'une des revendications 1 à 5,
caractérisée en ce qu'
un filetage ou une partie formant écrou (10) est prévu dans un appui (8), et le moyen de réglage (11) comporte, au moins dans sa zone d'extrémité (11.1), un filetage ou un segment fileté adapté, l'autre zone d'extrémité (15) étant chargée dans l'autre appui (7) en traction et/ou en pression.

7. Semelle de chaussure selon l'une des revendications 1 à 6,
caractérisée en ce que
le segment articulé (4) présente une forme à ondulations, en zigzag ou en méandre et les sommets (17) des ondulations ainsi que les creux (18) des ondulations sont notamment perpendiculaires ou sensiblement perpendiculaires à l'axe longitudinal (19) de la semelle.

8. Semelle de chaussure selon la revendication 7,
caractérisée en ce que
le segment articulé (4) est en un matériau élastique dur, à ressort, souple.

9. Semelle de chaussure selon l'une des revendications 1 à 8,
caractérisée par
au moins un moyen de réglage (11) prévu sur une membrane (28) ou plaque élastique extensible, qui ferme le dessous de la semelle (1).

10. Semelle de chaussure selon l'une des revendications 1 à 9,
caractérisée en ce qu'
au-dessus du moyen de réglage (11), il est prévu une membrane (29) ou plaque extensible élastiquement, qui ferme vers le haut la semelle (1) ou la zone articulée (4').

11. Semelle de chaussure selon l'une des revendications 1 à 10,
caractérisée en ce que
dans la zone d'articulation (4'), des segments de tige (33, 34) sont latéralement en saillie vers le haut et sont mis en forme et/ou sont réalisés d'une matière telle que les segments de tige (33, 34) peuvent être allongés ou comprimés en fonction du réglage de longueur de la zone articulée (4') du segment d'articulation (4).

12. Semelle de chaussure selon la revendication 11,
caractérisée en ce que
les segments de tige (33, 34) forment les branches d'une pièce (35) en forme de U dont la base (36) est fixée sur le segment articulé (4) ou la membrane supérieure (29).

13. Semelle de chaussure selon l'une des revendications 11 ou 12,
caractérisée en ce que
le segment de tige (33, 34) et le cas échéant également la base (36) ont la même forme de section ou pratiquement la même forme de section que le segment articulé (4).

14. Semelle de chaussure selon l'une des revendications 11 à 13,
caractérisée en ce que
les segments de tige (33, 34) partent en biais vers l'avant à partir de la zone d'articulation (4').

15. Semelle de chaussure selon l'une des revendications 11 à 14,
caractérisée en ce que
les segments de tige (33, 34) et le cas échéant la base (36) comportent des bandes de bord (39) à l'aide desquelles ils peuvent être reliés solidairement à la matière de la tige ou du dessus d'une chaussure, par exemple par une couture et/ou par un collage et/ou par des rivets.

16. Semelle de chaussure selon l'une des revendications 1 à 15,
caractérisée en ce que
le segment articulé (4) est traversé par un ressort de compression (41) notamment en forme de ressort hélicoïdal, qui s'appuie contre les paliers (7, 8).

17. Semelle de chaussure selon la revendication 16
caractérisée en ce que
le ressort de compression (41) entoure le moyen de réglage (11).

18. Semelle de chaussure selon la revendication 16 ou 17,
caractérisée en ce que
sur un ou sur les deux côtés du moyen de réglage (11), il est prévu au moins un ressort de compression (41).

19. Semelle de chaussure selon la revendication 18,
caractérisée en ce que
le ou les ressorts de compression (41) sont traversés par une ou plusieurs tiges (42) dont l'extrémité (43) est solidaire d'un appui (7, 8) et dont l'autre extrémité traverse de manière coulissante un autre appui (8, 7).

20. Semelle de chaussure selon l'une des revendications 1 à 19,
caractérisée en ce que
la matière du dessus de la chaussure est reliée solidairement à la semelle (1),
- de façon connue, il est prévu une semelle de propreté et/ou une première semelle de montage et/ou un insert,
- la matière du dessus est découpée dans la zone d'articulation (4'), là où elle est reliée solidairement aux segments de tige (33, 34) latéraux de la semelle (1), et
- la matière du dessus, dans la zone du coup de pied, est ouverte latéralement ou sur le dessus et les zones d'extrémité libres, existant à cet endroit, des parties de tige latérales du dessus, sont munies d'éléments de fixation et/ou de retenue pour une sangle d'une manière analogue ou identique à celle des segments de tige (33, 34).
